# EUROPÄISCHE PATENTANMELDUNG

(11) **EP 2 003 932 A1**
(43) Veröffentlichungstag der Anmeldung: **17.12.2008**
(21) Anmeldenummer: 07011832.8
(22) Anmeldetag: 15.06.2007
(51) Int. Cl.: H04R 25/02, H04R 25/00

(54) **Zylinderförmiges Hörgerät**

(71) Anmelder: Siemens Medical Instruments Pte. Ltd., Singapore 139959 (SG)
(72) Erfinder: Heaysman, Stewart James, Brighton BN1 4QG (GB)
(74) Vertreter: Maier, Daniel Oliver

(57) **Zusammenfassung**

Das Volumen von Hörgeräten und insbesondere von In-dem-Ohr-Hörgeräten und vollständig im Gehörgang tragbaren CIC-Hörgeräten soll weiter reduziert werden. Daher wird ein Hörgerät mit einem Gehäuse (24), das im Wesentlichen zylinderförmig ausgebildet ist, und einem Hörer (22) vorgeschlagen, der in dem Gehäuse untergebracht ist. Der Hörer (22) ist ebenfalls zylinderförmig ausgebildet, und der Innendurchmesser des Gehäuses (24) und der Außendurchmesser des Hörers (22) sind aneinander angepasst. Weitere Vorteile hinsichtlich Volumenreduktion ergeben sich, wenn auch andere Komponenten wie Batterie (20) und Mikrofon (21) mit dem gleichen Außendurchmesser wie der Hörer (22) ausgebildet sind und alle Komponenten koaxial hintereinander angeordnet sind.

## Beschreibung

Die vorliegende Erfindung betrifft ein Hörgerät mit einem Gehäuse, das im Wesentlichen zylinderförmig ausgebildet ist, und einem Hörer, der in dem Gehäuse untergebracht ist. Insbesondere betrifft die vorliegende Erfindung ein sogenanntes In-dem-Ohr-Hörgerät bzw. ein vollständig im Gehörgang tragbares CIC-Hörgerät.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO) und In-dem-Ohr-Hörgeräte (IdO), z.B. auch Concha-Hörgeräte oder Kanal-Hörgeräte (CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Das Design von Hörgeräten, speziell dasjenige von IdO-Hörgeräten und CIC-Hörgeräten, muss gewissen Kompromissen genügen. So sind die internen Komponenten so aneinander zu fügen, dass gewisse Anforderungen an Größe und Gestalt des Hörgeräts erfüllt werden. Mit der Prämisse, das Gerät so klein wie möglich zu machen, wird das Design durch die Anordnung der Komponenten diktiert, wobei auch bestimmte akustische, elektromagnetische und Montagekriterien zu erfüllen sind. Dadurch entstehen Leerräume zwischen den Komponenten, die nicht genutzt werden können und damit verschwendet sind. Dies führt zu größeren Geräten als es notwendig wäre. Auch sehr ausgeklügelte Designs und Ausrichtungen der einzelnen Komponenten konnten in der Regel nicht verhindern, dass ungenutzter Raum in dem jeweiligen Hörgerät blieb.

Die Aufgabe der vorliegenden Erfindung besteht somit darin, ein Hörgerät weiter zu verkleinern und den zur Verfügung stehenden Bauraum entsprechend besser zu nutzen.

Erfindungsgemäß ist diese Aufgabe gelöst durch ein Hörgerät, mit einem Gehäuse, das im Wesentlichen zylinderförmig ausgebildet ist, und einem Hörer, der in dem Gehäuse untergebracht ist, wobei der Hörer zylinderförmig ausgebildet ist und der Innendurchmesser des Gehäuses und der Außendurchmesser des Hörers aneinander angepasst sind.

In vorteilhafter Weise ist es durch den zylinderförmigen Hörer möglich, den Bauraum eines zylinderförmigen Gehäuses besser zu nutzen. Folglich kann ein Hörgerät insgesamt entsprechend kleiner ausgebildet werden.

Vorzugsweise besitzt das Hörgerät in dem Gehäuse eine zylinderförmige Batterie, wobei der Hörer und die Batterie den gleichen Außendurchmesser besitzen und axial hintereinander angeordnet sind. Ebenso kann das Hörgerät ein zylinderförmiges Mikrofon aufweisen, das den gleichen Außendurchmesser wie der Hörer besitzt, wobei die beiden Komponenten ebenfalls axial hintereinander angeordnet sind. Das gleiche Konstruktions- und Anordnungsprinzip kann für eine Verstärkerplatine angewendet werden, so dass also eine kreisförmige Verstärkerplatine den gleichen Außendurchmesser besitzt wie der Hörer und beide axial hintereinander angeordnet werden. Auf diese Weise lässt sich ein Aufbau entsprechend einem Pillenröhrchen realisieren, bei dem zylinderförmige Pillen platzsparend hintereinander angeordnet sind. Eine derartige Anordnung von Komponenten ist auch unter dem Stichwort "Tessellate" bekannt und führt dazu, dass unbenutzter Raum vermieden wird, wodurch das Gerät insgesamt kleiner wird.

In besonders bevorzugter Weise sind in dem Hörgerät die folgenden Komponenten in der genannten Reihenfolge jeweils direkt hintereinander in axialer Richtung des Gehäuses angeordnet: Mikrofon, Verstärkerplatine, Batterie und Hörer. Damit kann insgesamt ein sehr kompaktes Hörgerät in zylinderförmiger Gestalt aufgebaut werden.

Die vorliegende Erfindung ist anhand der beigefügten Zeichnungen näher erläutert, in denen zeigen:
- FIG 1: den prinzipiellen Aufbau eines Hörgeräts mit seinen wesentlichen Komponenten gemäß dem Stand der Technik;
- FIG 2: eine Prinzipskizze zum Anordnen von geometrischen Komponenten nach dem Stand der Technik;
- FIG 3: eine Prinzipskizze zur Anordnung von geometrischen Figuren gemäß der vorliegenden Erfindung;
- FIG 4: eine Längsseitenansicht von erfindungsgemäß gestalteten und angeordneten Hörgerätekomponenten;
- FIG 5: die Anordnung der Hörgerätekomponenten von FIG 4 in perspektivischer Darstellung und
- FIG 6: eine Teilschnittansicht durch ein erfindungsgemäßes CIC-Hörgerät.

Das nachfolgend näher geschilderte Ausführungsbeispiel stellt eine bevorzugte Ausführungsform der vorliegenden Erfindung dar.

Zur Verdeutlichung des erfindungsgemäßen Prinzips sei anhand von FIG 2 zunächst dargestellt, wie üblicherweise Hörgeräte gestaltet werden. Die geometrischen Figuren 10, 11 und 12 stellen geometrische Körper dar, die Komponenten eines Hörgeräts symbolisieren. Sie besitzen ebenfalls eine komponentenspezifische Gestalt, hier ein Würfel 10, ein Zylinder 11 und eine Kugel 12. Die Komponenten sind entsprechend akustischen und elektromagnetischen Vorgaben unter Einhaltung von Kompaktheitsforderungen möglichst geschickt anzuordnen. Dadurch entsteht ein verbauter Raum, der durch eine Hülle 13 symbolisiert wird. Dieser Bauraum beinhaltet zwangsläufig diverse Hohlräume 14.

Hier setzt nun der erfindungsgemäße Gedanke an, Bauraum dadurch einzusparen, dass beispielsweise der Hörer genau die gleiche Form annimmt wie die Hülle, d.h. das Gehäuse. Wird beispielsweise der Hörer ebenfalls zylinderförmig gestaltet, wie dies für das Hörgerätegehäuse günstig ist, so wird im Inneren des Gehäuses praktisch kein Platz verschwendet. Dabei kann das Hörgerätegehäuse sowie auch der Hörer selbst kreiszylindrisch oder ovalzylindrisch ausgebildet sein.

Der erfindungsgemäße Gedanke wird dadurch weiterentwickelt, dass alle großen bzw. wesentlichen Komponenten des Hörgeräts die gleiche Gestalt annehmen. Dies ist mit drei Komponenten 15, 16, 17 in FIG 3 symbolisiert. Der Baurraum, gekennzeichnet durch die Umhüllende 18, wird dadurch wesentlich reduziert.

Aufgrund ihrer Wirkungsweise muss eine Batterie eine gewisse Größe bzw. ein gewisses Dimensionsverhältnis aufweisen. Dadurch ergeben sich in der Hörgeräteindustrie gewisse Eckpunkte was Größe und Gestalt von Hörgeräten anbelangt. Andere Komponenten eines Hörgeräts hingegen können leichter eine andere Gestalt annehmen. Diese Gestalt lässt sich meist auch verändern. Da nun Hörgeräte so klein wie möglich gestaltet werden sollen, kann nun gemäß einer Ausführungsform der vorliegenden Erfindung versucht werden, die einzelnen Komponenten des Hörgeräts im Hinblick auf FIG 3 zu gestalten und anzuordnen. Wird die Batterie mit ihrer Zylinderform als Konstante angesehen, so ist es günstig, die anderen Komponenten ebenfalls zylinderförmig mit dem gleichen Durchmesser wie die Batterie zu gestalten und axial hintereinander anzuordnen. Eine derartige Anordnung ist in FIG 4 in der Seitenansicht dargestellt. An beiden Stirnseiten einer Batterie 20 ist ein weiteres zylinderförmiges Bauteil, im Beispiel von FIG 4 auf der einen Seite ein zylinderförmiges Mikrofon 21 und auf der anderen Seite ein zylinderförmiger Hörer 22, angeordnet. In FIG 5 sind diese Komponenten bzw. diese Anordnung in perspektivischer Darstellung wiedergegeben. Bei diesem Ausführungsbeispiel ist also, wie oben angedeutet, davon ausgegangen, dass die Gestalt der Batterie wegen des chemischen Prozesses in ihrem Inneren am wenigsten flexibel hinsichtlich dimensionaler Änderungen ist. Die Batterie 20 besitzt also hier die typische Knopfzellenform. Die beiden anderen Komponenten, nämlich das Mikrofon 21 und der Hörer 22 besitzen den gleichen Außendurchmesser wie die Batterie 20. Die axiale Dimension wird für jede Komponente entsprechend den Notwendigkeiten festgelegt. Da nun sämtliche Komponenten 20 bis 22 koaxial hintereinander angeordnet sind, ergibt sich insgesamt ein mehr oder weniger langer Zylinder.

In FIG 6 ist ein CIC-Hörgerät im Teilschnitt dargestellt. Es beinhaltet die in den Figuren 4 und 5 bereits vorgestellten zylinderförmigen Komponenten: Batterie 20, Mikrofon 21 und Hörer 22. Zwischen der Batterie 20 und dem Mikrofon 21 befindet sich hier eine ebenfalls zylinderförmig ausgestaltete Verstärkerplatine 23. Diese ist der Übersicht halber in den Figuren 4 und 5 nicht eingezeichnet. Nachdem sie ebenfalls zylinderförmig ausgebildet ist, wird durch sie auch kein Platz verschwendet. Die zylinderförmigen Komponenten 20 bis 23, die koaxial, d.h. hintereinander angeordnet sind, werden passgenau von einem Gehäuse 24 umgeben. Dieses Gehäuse 24 besitzt folglich ebenfalls zylinderförmige Gestalt. Das Gehäuse 24 wird seinerseits von einer weichen Schale 25 umgeben, die sich an den Gehörgang des jeweiligen Nutzers anschmiegt. Insgesamt ergibt sich dadurch ein zylinderförmiges Hörgerät, dessen Gestalt dem tubusförmigen Gehörgang am nächsten kommt. Dadurch, dass jede Komponente des Hörgeräts praktisch die gleiche Gestalt hat wie ein verkleinerter Ausschnitt des Gehörgangs, nämlich die Zylinderform, kann der Raum im Hörgerätegehäuse optimal ausgenutzt werden, so dass letztendlich die Länge des gesamten Hörgeräts auf ein Minimum reduziert werden kann. Mit anderen Worten: Dadurch, dass die einzelnen Komponenten des Hörgeräts die gleich Silhouette bzw. den gleichen "Fußabdruck" wie beispielsweise die Batterie besitzen, kann der Bauraum bei geschickter axialer Anordnung der Komponenten auf ein Minimum reduziert werden.

## Patentansprüche

1. Hörgerät mit
- einem Gehäuse (24), das im Wesentlichen zylinderförmig ausgebildet ist, und
- einem Hörer (22), der in dem Gehäuse (24) untergebracht ist,
**dadurch gekennzeichnet, dass**
- der Hörer (22) zylinderförmig ausgebildet ist und
- der Innendurchmesser des Gehäuses (24) und der Außendurchmesser des Hörers (22) aneinander angepasst sind.

2. Hörgerät nach Anspruch 1, das in dem Gehäuse (24) eine zylinderförmige Batterie (20) aufweist, wobei der Hörer (22) und die Batterie (20) den gleichen Außendurchmesser besitzen und axial hintereinander angeordnet sind.

3. Hörgerät nach Anspruch 1 oder 2, das in dem Gehäuse (24) einen zylinderförmiges Mikrofon (21) aufweist, wobei der Hörer (22) und das Mikrofon (21) den gleichen Außendurchmesser besitzen und axial hintereinander angeordnet sind.

4. Hörgerät nach einem der vorhergehenden Ansprüche, das in dem Gehäuse (24) eine kreisförmige Verstärkerplatine (23) aufweist, wobei der Hörer (22) und die Verstärkerplatine (23) den gleichen Außendurchmesser besitzen und axial hintereinander angeordnet sind.

5. Hörgerät nach einem der vorhergehenden Ansprüche, in dem die folgenden Komponenten in der genannten Reihenfolge jeweils direkt hintereinander in axialer Richtung des Gehäuses angeordnet sind: Mikrofon (21), Verstärkerplatine (23), Batterie (20) und Hörer (22).
